# EUROPÄISCHE PATENTANMELDUNG

(11) **EP 0 703 637 A1**
(43) Veröffentlichungstag der Anmeldung: **27.03.1996**
(21) Anmeldenummer: 95810549.6
(22) Anmeldetag: 05.09.1995
(51) Int. Cl.: H01Q 7/04, G08B 13/24

(54) **Antenne für ein elektronisches Sicherungssystem**

(30) Priorität: 23.09.1994 CH 2899/94
(71) Anmelder: Actron Entwicklungs AG, CH-6343 Rotkreuz (CH)
(72) Erfinder: Jetzer, Ernst, 2572 Mörigen (CH)
(74) Vertreter: Hug Interlizenz AG

(57) **Zusammenfassung**

Die Antenne für ein elektronisches Sicherungssystem weist ein Hohlprofil (1) zur Aufnahme des Antennendrahtes (3) auf. Das Hohlprofil besitzt eine Einschubform sowie einen Längsschlitz (2), durch welchen der Antennendraht (3) in seiner Bestimmungsform in das Hohlprofil (1) einschiebbar ist.

## Beschreibung

### TECHNISCHES GEBIET

Die vorliegende Erfindung betrifft eine Antenne für ein elektronisches Sicherungssystem mit einem Hohlprofil zur Aufnahme eines Antennendrahtes, wie sie im Ausgangsbereich vieler Geschäfte zur Diebstahlsüberwachung montiert ist.

### STAND DER TECHNIK

Eine Antenne dieser Art ist beispielsweise bekannt aus der US-A-4,251,808, wobei hier das Hohlprofil ein geschlossenes Metallrohr ist. Es werden verschiedene Varianten mit Einfach- und Mehrfachschlaufen des Antennendrahtes beschrieben, wobei bei den Mehrschlaufentypen Querstege für die Aufnahme querverlaufender Abschnitte des Antennendrahtes vorgesehen sind. Das Metallrohr dient vor allem der optischen Verkleidung des Antennendrahtes gegen kapazitive Einstreuungen. Eine ähnliche Konstruktion ist aus der DE-A1-4027710 bekannt. Nachteilig bei diesen Antennen ist vor allem das relativ aufwendige Einbringen des Antennendrahtes sowie ggf. weiterer elektrischer Schaltungselemente in das Metallrohr. Dies gilt insbesondere für die Mehrschlaufentypen, bei denen auch das Anbringen der Querstege einen recht hohen Aufwand erfordert.

Aus der US-A-4,872,018 ist eine Mehrschlaufen-Antenne bekannt mit einem als Koaxialkabel ausgeführten Antennendraht in einem Hohlprofil aus Isolierstoff. Indem das Hohlprofil aus zwei Halbschalen zusammengesetzt ist, ist das Einbringen des Antennendrahtes wesentlich erleichtert. Durch die Form der Halbschalen und der zur ihrer Herstellung erforderlichen Werkzeuge bzw. Formen ist die Geometrie der Antenne jedoch festgelegt. Jede Geometrieänderung erfordert neue Werkzeuge oder Formen.

### DARSTELLUNG DER ERFINDUNG

Es ist Aufgabe der vorliegenden Erfindung, eine Antenne der eingangs genannten Art anzugeben, welche einfach und kostengünstig herstellbar und vor allem leicht zusammensetzbar ist. Darüberhinaus soll auch die geometrische Form der Antenne, vor allem was die Anzahl der Schlaufen anbetrifft, einfach veränderbar sein.

Diese sowie weitere Aufgaben werden erfindungsgemäss gelöst durch eine Antenne, wie sie im Patentanspruch 1 gekennzeichnet ist, wobei vorteilhafte Weiterbildungen in den abhängigen Ansprüchen angegeben sind.

Die erfindungsgemäss Antenne weist demnach eine Einschubform sowie einen Längsschlitz auf, durch welchen der Antennendraht in seiner Bestimmungsform in das Hohlprofil einschiebbar ist. Der Antenndraht kann dadurch bereits vor seinem Einbringen in das Hohlprofil definitiv in seine endgültige Form mit der gewünschten Anzahl Schlaufen gelegt oder gebogen werden und, sofern er nicht selbst ausreichend formstabil ist, in dieser Form (Bestimmungsform) auch durch geeignete Hilfsmittel versteift werden. Der Antennendraht erhält deshalb nicht erst durch das Hohlprofil seine endgültige Form. Alle zusätzlich ggf. erforderlichen Schaltungselemtente, wie z.B. Überbrückungswiderstände zwischen einzelnen Schlaufen und/oder Anschlusskabel für eine Alarmlampe, können in das "Antennendrahtpaket" mit einbezogen werden, so dass ein einheitliches Einschubelement für das Hohlprofil entsteht. Damit das Einschieben eines formstabilen Körpers in das Hohlprofil möglich ist, muss dieses eine Einschubform aufweisen, beispielsweise eine U-Form mit zwei zueinander parallelen Schenkeln. Der Längsschlitz im Hohlprofil muss dabei natürlich auf der Innenseite des U-Bogens vorgesehen sein.

Flexibilität hinsichtlich Anzahl und Lage allfälliger Querstege und damit auch hinsichtlich der Anzahl Antennenschlaufen, wird im Rahmen der erfindungsgemässen Konstruktion dadurch erreicht, dass die Querstege mit ihren Enden ebenfalls im Längsschlitz des Hohlprofils längsverschiebbar werden. Vorzugsweise sind die Querstege ebenfalls Hohlprofile und weiter vorzugsweise aus zwei Halbprofilen zusammengesetzt. Die Querstege sind entweder aus einem nichtleitenden Material oder an ihren Enden isoliert, damit sie keine Kurzschlussbrücken bilden.

Die von dem Hohlprofil umrahmte Fläche kann durch plattenförmige Einsätze geschlossen werden. Dies verhindert zum Einen, dass z.B. Kinder an den Antennen einfach hochklettern und diese umreissen können; die plattenförmigen Einsätze können zum Andern mit Vorteil auch als Werbeflächen benutzt werden. Sie können, wie die Querstege, im Längsschlitz geführt sein.

Weitere vorteilhafte Ausgestaltungen und Vorteile der Erfindung ergeben sich aus der nachfolgenden Beschreibung eines Ausführungsbespiels.

### KURZE BESCHREIBUNG DER ZEICHNUNGEN

Es zeigen:
- Fig. 1: Eine Antenne nach der Erfindung
- Fig. 2: die Antenne von Fig. 1 in Explosionsdarstellung
- Fig. 3: einen der Querstege der Antenne von Fig. 1
- Fig. 4: den Fussteil der Antenne von Fig. 1
- Fig. 5: einen Horizontalschnitt (I-I) durch die Antenne von Fig. 1.

### WEGE ZUR AUSFÜHRUNG DER ERFINDUNG

Die in den Figuren dargestellte Antenne weist ein etwa u-förmig gebogenes Hohlprofil 1 mit einem bogeninnenseitigen, durchgehenden Längsschlitz 2 auf. In diesen ist von unten her, wie in Fig. 2 erkennbar, ein Antennendraht bzw. Antennendrahtpaket 3 in das Hohlprofil 1 eingeschoben. Das Antennendrahtpaket 3 wird in den meisten Fällen und wie hier auch dargestellt aus mehreren, vorzugsweise gegeneinander verdrehten Schlaufen eines Antennendrahtes bestehen, wobei dieser gewisse Längenabschnitte durchaus mehrfach durchlaufen kann. Es könnte jedoch genausogut aus lediglich einer einzigen Schlaufe bestehen. In jedem Fall soll das Antennendrahtpaket 3 in sich zumindest soweit formstabil sein, dass es als Ganzes durch den Längsschlitz 2 in das Hohlprofil 1 eingeschoben werden kann. Sofern der Antennendraht nicht genügend Eigensteifigkeit aufweist, kann er durch zusätzliche Hilfmittel versteift und in seiner Bestimmungsform gehalten werden.

Im dargestellten Beispiel sind zur Aufnahme der sich durch die Mehrfachschlaufung ergebenden zwei mittleren horizontalen Abschnitte des Antennendrahtes bzw. Antenndrahtpakets 3 zwei Querstege 4 vorgesehen. Die Querstege 4 sind aus einem oberen und einem unteren Halbprofil zusammengesetzt und können auf diese Weise einfach um die genannten horizontalen Abschnitte herum angebracht werden. Der Antennendraht muss nicht mühsam durch sie hindurchgeführt werden. An ihren Enden sind die Querstege 4 mit einem Eingriffsprofil 5 versehen, mit welchem sie in den Längsschlitz 2 im Hohlprofil 1 ein- und dessen Kanten hintergreifen können. Sie werden zusammen mit dem Antennendrahtpaket in das Hohlprofil 1 eingeschoben. Erkennbar ist die Konstruktion sehr flexibel bezüglich Anzahl und Lage von Querstegen 4.

Gehalten wird das Hohlprofil 1 durch ein Fussteil 6, welches zwei Haltesäulen 7 aufweist und am Boden anschraubbar ist. Die beiden Haltesäulen 7 sind an ihren Aussenseiten, wie die Querstege 4, jeweils mit einem Eingriffsprofil 8 für den Längsschlitz 2 im Hohlprofil 1 versehen. Das Hohlprofil 1 kann deshalb mit seinen beiden senkrechten Schenkeln von oben auf das Fussteil 6 bzw. dessen beide Haltesäulen 7 aufgesteckt werden.

Der Raum zwischen den beiden Haltesäulen 7 des Fussteils 6 lässt sich mit Vorteil als Aufnahme für eine Elektronikeinheit (nicht dargestellt) verwenden. Hierzu können z.B. an den Innenseiten der Haltesäulen 7 Führungsschlitze 9 zum Einstecken von einer oder auch mehreren Leiter- bzw. Montageplatten vorgesehen werden sowie seitliche und obere Wandelemente 10.

Zur optischen Abrundung kann der Längsschlitz 2 im Hohlprofil 1, zumindest dort wo er frei liegt, noch mit einem Abdeckprofil 11 versehen werden, welches wie in Fig. 5 erkennbar in den Schlitz eingebracht werden kann. Wie anhand von Fig. 5 weiter zu erkennen ist, weist das Hohlprofil 1 am Längsschlitz 2 zwei nach innen gebogene Abschnitte 16 auf, welche wesentlich zu seiner Versteifung beitragen.

Die vom Hohlprofil 1 umrahmten und durch die Querstege 4 unterteilten freien Flächen können durch plattenförmige Einsätze verschlossen werden. In Fig. 1 sind solche Einsätze 12 - 14 durch eine Schummerung angedeutet. Die Einsätze können transparent sein, insbesondere jedoch als Flächen für Werbeaufdrucke verwendet werden. Sie werden vorzugsweise, wie die Querstege 4, mit einem seitlichen Eingriffsprofil für den Längsschlitz 2 im Hohlprofil 1 versehen und zusammen mit dem Antennendrahtpaket eingeschoben. Sie sind weiter vorzugsweise einzeln auswechselbar. Alternativ oder ergänzend könnten die plattenförmigen Einsätze auch an den Querstegen 4 befestigt werden.

Im oberen Teil des Hohlprofils 1 ist noch eine Alarmlampe 15 vorgesehen. Diese wird einfach durch Einschnappen von unten in den Längsschlitz 2 am Hohlprofil 1 befestigt.

Das Hohlprofil 1 weist vorzugsweise eine dreieckige Querschnittsform auf. Diese erweist sich von Vorteil, wenn z.B. ein Kunde mit einem Einkaufswagen gegen die Antenne stösst, weil dann der Aufprall seitlich abgelenkt wird. Durch die dreieckige Querschnittsform erhält die erfindungsgemässe Antenne auch ein optisch ansprechendes Aussehen.

## Patentansprüche

1. Antenne für ein elektronisches Sicherungssystem mit einem Hohlprofil (1) zur Aufnahme eines Antennendrahtes (3), dadurch gekennzeichnet, dass das Hohlprofil eine Einschubform sowie einen Längsschlitz (2) aufweist, durch welchen der Antennendraht in seiner Bestimmungsform in das Hohlprofil einschiebbar ist.

2. Antenne nach Anspruch 1, dadurch gekennzeichnet, dass der Antennendraht als formstabiles Einschubelement ausgebildet ist.

3. Antenne nach Anspruch 1 oder 2, dadurch gekennzeichnet, dass der Längsschlitz im Hohlprofil wenigstens teilweise mit einem ein Verschlussprofil (11) verschlossen ist.

4. Antenne nach einem der Ansprüche 1 bis 3, dadurch gekennzeichnet, dass das Hohlprofil zwei zueinander parallele Schenkel aufweist und dass Querstege (4) vorgesehen sind, welche mit ihren Enden (5) in den Längsschlitz der beiden Schenkel eingreifen und längs dieser Schenkel verschiebbar sind.

5. Antenne nach Anspruch 4, dadurch gekennzeichnet, dass die Querstege ebenfalls als Hohlprofile und zur Aufnahme von querverlaufenden Abschnitten des Antennendrahtes ausgebildet sind.

6. Antenne nach Anspruch 5, dadurch gekennzeichnet, dass die Querstege aus einem oberen und einem unteren Halbprofil zusammengesetzt sind.

7. Antenne nach einem der Ansprüche 1 bis 6, dadurch gekennzeichnet, dass zum wengistens teilweisen Ausfüllen der von dem Hohlprofil umrahmten Fläche plattenförmige Einsätze (12-14) vorgesehen sind.

8. Antenne nach Anspruch 7, dadurch gekennzeichnet, dass die plattenförmigen Einsätze in den Längsschlitz im Hohlprofil eingreifen und in diesem geführt sind.

9. Antenne nach den Ansprüchen 4 und 7 oder 8, dadurch gekennzeichnet, dass die Querstreben zur Halterung der plattenförmigen Einsätze ausgebildet sind.

10. Antenne nach einem der Ansprüche 1 bis 9, dadurch gekennzeichnet, das Hohlprofil zwei zueinander parallele Schenkel aufweist und dass ein am Boden befestigbares Fussteil (6) mit zwei senkrecht nach oben ragenden Haltesäulen (7) vorgesehen ist, welche derart mit einem Eingriffsprofil (8) für den Längsschlitz in den genannten Schenkeln des Hohlprofils versehen sind, dass diese von oben auf die Haltesäulen aufsteckbar und dadurch mechanisch fixiert sind.

11. Antenne nach Anspruch 10, dadurch gekennzeichnet, dass der Raum zwischen den beiden Haltesäulen als Aufnahme für eine Elektronikeinheit ausgebildet ist.

12. Antenne nach Anspruch 11, dadurch gekennzeichnet, dass mindestens eine Leiter- oder Montageplatte in entsprechende Führungsschlitze (9) in den Haltesäulen einsteckbar ist.

13. Antenne nach einem der Ansprüche 1 bis 12, dadurch gekennzeichnet, dass eine Alarmlampe (15) vorgesehen ist, welche sich durch Einschnappen in den Längsschlitz am Hohlprofil befestigen lässt.

14. Antenne nach einem der Ansprüche 1 bis 13, dadurch gekennzeichnet, dass das Hohlprofil dreieckig ist.

15. Antenne nach einem der Ansprüche 1 bis 13, dadurch gekennzeichnet, dass das Hohlprofil am Längsschlitz zwei nach innen gebogene Abschnitte (16) aufweist.
